# EUROPÄISCHE PATENTSCHRIFT

(11) **EP 0 234 016 B1**
(45) Veröffentlichungstag und Bekanntmachung des Hinweises auf die Patenterteilung: **16.05.1990**
(21) Anmeldenummer: 86116985.2
(22) Anmeldetag: 06.12.1986
(51) Int. Cl.: B26D 1/30, B26D 1/20, B26D 7/20

(54) **Handbetätigtes Schneidegerät**
Manually operated cutting device
Dispositif de coupe à la main

(30) Priorität: 22.02.1986 DE 8604792 U
(43) Veröffentlichungstag der Anmeldung: 02.09.1987
(73) Patentinhaber: Wilhelm Dahle Büro- und Zeichengerätefabrik, D-8630 Coburg (DE)
(72) Erfinder: Dahle, Gerald W.H., D-8630 Coburg (DE)
(74) Vertreter: Tergau, Enno, Dipl.-Ing.

(56) Entgegenhaltungen:
- DE-A- 2 030 018
- DE-C- 45 647
- DE-U- 8 600 717
- FR-A- 2 445 201
- GB-A- 977 885
- GB-A- 1 435 515
- GB-A- 1 499 558

## Beschreibung

Die Erfindung betrifft ein handbetätigtes Schneidegerät mit den im Oberbegriff des Anspruches 1 aufgeführten Merkmalen.

Bei derartigen, beispielsweise aus GB-A 977 885 bekannten Schneidegeräten bildet der aus einem Blechzuschnitt gefalzte und geschweißte, einstückige Standtisch das stabilitätsvermittelnde Element, also gewissermaßen das Rückgrat, welches die wesentlichen Funktionsteile, nämlich die beiden Schnittmesser trägt bzw. lagert. Dabei kann das Obermesser ein Schwenkmesser oder auch ein Rollmesser sein, welches an einer vom Standtisch gehaltenen Führungsstange längsverschiebbar gelagert ist.

Der konstruktive Aufbau eines derartigen, herkömmlichen Schneidegerätes bereitet fertigungs-und lagertechnische Probleme und gewährleistet nicht immer mit hinreichender Sicherheit die Funktionsfähigkeit des Schneidegerätes über seine Lebensdauer. Es erfordert nämlich eine hohe Sorgfalt, einen präzisen Standtisch herzustellen, der ganz wesentlich die Funktionsqualität des Schneidevorganges bestimmt. Durch unsachgemäße Behandlung und ein daraus resultierendes Verziehen des Standtisches während des Gebrauches wird die Funktionsqualität des Schneidegerätes wesentlich beeinträchtigt. In der Fertigung kann die Funktionskontrolle des Schneidegerätes erst nach der vollständigen Fertigstellung des Standtisches vorgenommen werden. Da der Standtisch im wesentlichen aus einem entsprechend gebogenen und gekanteten Blech besteht oder aus mehreren solchen Blechen zusammengesetzt, z.B. zusammengeschweißt ist und auch als Halteteil für die Schwenklagerung des Obermessers dient, kann vor der Montage von Ober- und Untermesser am Standtisch nicht bestimmt werden, ob das Schneidergebnis durch das Zusammenwirken von Tisch und Messer den Qualitätsanforderungen ausreichend entspricht. Gleiches trifft in dem Fall zu, daß der Standtisch aus Holz oder Kunststoff gefertigt ist. Bei Verwendung solcher Werkstoffe für den Standtisch treten über die Lebensdauer weitere Probleme durch Feuchtigkeits- und Hitzeeinflüsse, Alterungserscheinungen o.dgl. auf, die sich auch auf die Schnitteigenschaften des Schneidegerätes auswirken.

Da bei den herkömmlichen Schneidegeräten die Funktionskontrolle erst am fertigen Gerät vorgenommen werden kann, erfordern notwendige Nachbesserungsarbeiten erhebliche Aufwendungen durch Nachjustieren, Teilmontage und neue Montage. Diese Nachbesserungsarbeiten sind nur mit einem erheblichen Transportaufwand zu erledigen, da die kompletten Schneidegeräte schon wegen der hohen Stabilitätsanforderungen an den Standtisch sehr schwergewichtig sind. Außerdem erfordern sie wegen insbesondere der Dimensionen des Standtisches einen erheblichen Transport- und Lagerraum. Weiterhin bringt die Vorfertigung des Standtisches mit nachträglicher Anbringung der schneidenden Funktionsteile einen ganz wesentlichen Zwischenlagernachteil. Außerdem sind in der Regel für jeden Schneidegerätetyp je nach Kundenwunsch Tische unterschiedlicher Abmessungen bestimmt, was zu Problemen bei der Bereitstellung der richtigen Tischgröße bei entsprechend kurzfristigen Fertigungsvorhaben führt. Die Nachteile einer geringen Fertigungsflexibilität und Anpassung an sich ständig ändernde Kundenwünsche liegen auf der Hand.

Lösungsansätze für die vorstehend geschilderten Nachteile lassen sich aus der DE-A 2 030 018 erkennen, die eine Papierschneidemaschine zum Lösen der Blätter von Durchschreibesätzen betrifft. Hier ist das Untermesser des Schneidegerätes an einem sich mit seiner Längsachse über die gesamte Länge des Untermessers erstreckenden, biegesteifen Träger befestigt, dessen begrenzte Breite sich auf den der Schnittebene benachbarten Bereich des Schneidegerätes beschränkt. Der Träger bildet die schneidbereichseitige Obermesser. Eine zusätzliche Schnittgut-Auflagefläche ist als gesondertes Bauteil in Form eines ebenen, metallischen Bleches, dessen trägerseitige Kante nach unten abgewinkelt ist, am Träger angeschraubt.

Der Träger, ein baulich wesentlich weniger ausladendes und daher beim späteren Gebrauch auch weniger der Gefahr von Störeinflüssen ausgesetztes, sehr stabiles Bauteil, übernimmt die Funktion des Rückgrates des Schneidegerätes, nämlich die Funktion der Lagerung der wesentlichen Funktionsteile. Im späteren Gebrauch z.B. durch unsachgemäße Behandlung auf den Träger einwirkende Deformationskräfte sind wegen der geringen Größe und schnittebennahen Lage des Trägers weniger wahrscheinlich und wirken sich weniger gefährlich aus, weil sie nicht annähernd mit solchen Hebelarmen im Halterungsbereich der Schnittmesser angreifen, wie dies an den Standtischen herkömmlicher Schneidegeräte möglich ist. Das Schneidegerät kann bereits in dieser Form eingesetzt, z.B. an einer Wand o.dgl. befestigt werden.

Nachteilig bei dem Schneidegerät gemäß DE-A 2 030 018 ist zum einen die Tatsache, daß die Verbindung zwischen dem Träger und der zusätzlichen Schnittgut-Auflagefläche zwar konstruktiv einfach, in ästhetischer und montagetechnischer Hinsicht jedoch nicht befriedigend ist. Insbesondere kann bei einem Anheben des Schneidegerätes an seinem Träger und seinem schneidbereichsfernen Ende der Schnittgut-Auflagefläche letztere verbogen oder gar abgebrochen werden, da beispielsweise im Bereich der Abwinklung der trägerseitigen Kante hohe Hebelkräfte wirken. Zum anderen liegen die rechtwinklig zum Untermesser verlaufenden Kanten des die Schnittgut-Auflagefläche bildenden Bleches frei, womit diese ein erhebliches Verletzungsrisiko bedingen.

Davon ausgehend liegt der Erfindung die Aufgabe zugrunde, das aus DE-A 2 030 018 bekannte Schneidegerät unter Beibehaltung dessen Vorteile hinsichtlich seines Montageaufwandes und seiner Handhabungssicherheit zu verbessern.

Die Lösung dieser Aufgabe ist in den kennzeichnenden Merkmalen des Anspruches 1 angegeben. Durch die beanspruchte Verbindungskonstruktion zwischen der abgewinkelten Kante der Schnittgut-Auflagefläche und der Nut am Träger lassen sich die beiden Bauteile in besonders einfacher und montagefreundlicher Weise sauber verbinden, wobei die scharfe Schnittkante des Blechzuschnittes völlig innerhalb der Trägernut versenkt ist und somit keine Verletzungsgefahr hervorruft. Auch die rechtwinklig zum Untermesser verlaufenden Kanten der Schnittgut-Auflagefläche sind völlig abgedeckt und zwar durch aus Kunststoff gespritzte Seitenteile. Diese vermitteln dem an sich eine nur geringe Stabilität aufweisenden Blech der Schnittgut-Auflagefläche Stabilität. Ihre weitere Funktion liegt darin, den Eingriff der trägerseitigen Kante der Schnittgut-Auflagefläche in der Trägernut zu sichern. Weitere Befestigungsmittel, wie sie beim Schneidegerät nach dem Stande der Technik vorgesehen sind, können damit entfallen, womit eine besondere Montagefreundlichkeit erzielt wird. Die Komplettierung des Trägers mit den an ihm montierten Funktionsteilen durch Anbringung der Auflagefläche zu einem kompletten Schneidegerät kann daher auch von ungelernten Kräften einfach durchgeführt werden, zumal dadurch die Funktionsfähigkeit der Funktionsteile nicht mehr nachteilig beeinflußbar ist. Außerdem läßt sich der Träger mit den an ihm fertigmontierten Funktionsteilen in der Fertigung genauso raumsparend zwischenlagern, wie dies bei Schnittgut-Auflageflächen aufgrund ihrer besonders raumsparenden Stapelbarkeit der Fall ist. Auch kleine Losgrößen von Schneidegeräten mit unterschiedlicher Tischgröße lassen sich rationell fertigen, da jeweils die gleiche Funktionseinheit mit dem Träger als Rückgrat ohne größere Schwierigkeiten durch Anbringung unterschiedlich großer Auflageflächen zum fertigen Schneidegerät komplettierbar ist. In weiterer Verbesserung der Handhabungssicherheit decken die mit ihren untermesserseitigen Enden rechtwinklig zum Untermesserverlauf über die Auflagefläche hinausstehenden Seitenteile die beiden Trägerenden ab. Insgesamt ergibt sich also bezüglich der Seitenkanten des Trägers bzw. der Schnittgut-Auflagefläche des erfindungsgemäßen Schneidegerätes eine rundum geschlossene, besonders handhabungssichere und ästhetisch befriedigende Form.

Durch das Kennzeichnungsmerkmal des Anspruches 2 werden in einfacher Weise die schneidbereichsfernen Standfüße des Schneidegerätes gebildet. Durch das Kennzeichnungsmerkmal des Anspruches 3 wird die Handhabbarkeit des fertigen Schneidegerätes begünstigt, weil an der Außenkante der Auflagefläche eine Hintergriffsmöglichkeit angebracht ist, die das Anheben des Schneidegerätes erleichtert.

Durch die Kennzeichnungsmerkmale der Ansprüche 4 und 5 übernehmen die Kunststoff-Seitenteile weitere Zusatzfunktionen.

Durch die Kennzeichnungsmerkmale der Ansprüche 6 und 7 läßt sich das Schneidegerät kostengünstig herstellen. Durch die Kennzeichnungsmerkmale der Ansprüche 9 und 10 ergeben sich besonders verwindungssteife Querschnittsformen des Trägers, die beispielsweise bei dessen Fertigung gemäß Anspruch 6 trotzdem einfach herstellbar sind. Ein entsprechender Träger läßt sich außerdem durch die angegebenen Formgestaltungen seines Querschnittes auch bei geringer Wandstärke mit einer hohen Biegesteifigkeit und Stabilität ausstatten. Selbst eine größere Wandstärke zur Erhöhung seiner Formstabilität führt wegen seiner geringen Breite und Höhe zu einer vergleichsweise nur geringen Gewichtserhöhung. Das Gewicht des Schneidgerätes stellt ein auch im täglichen Gebrauch bedeutendes Eigenschaftsmerkmal dar, weil die Schneidegeräte häufig an unterschiedliche Einsatzplätze getragen werden.

Der Gegenstand der Erfindung wird anhand der Zeichnungen beispielsweise erläutert. Es zeigen:
Fig. 1 eine Draufsicht auf die Oberfläche des Trägers,
Fig. 2 eine Draufsicht auf die Schnittgut-Auflagefläche mit einer Querschnittsdarstellung,
Fig. 3 einen Schnitt durch den Träger entsprechend der Linie 111-111 in Fig. 1,
Fig. 4 eine Seitenansicht des Trägers entsprechend Pfeil IV in Fig. 1 mit teilweise aufgeschnittenem Träger,
Fig. 5 und 6 eine Draufsicht analog Fig. 1 und 2 auf die beiden Seitenteile des Schneidegerätes,
Fig. 7 eine perspektivische Explosionszeichnung aller Schneidgeräteteile.

Der Standtisch des Schneidegerätes besteht im wesentlichen aus dem Träger 1 und der Auflagefläche 2. Der Träger 1 verläuft in Längsrichtung 3 des an ihm befestigten Untermessers 4 unmittelbar neben der Schnittebene. Er ist in sich biege- und verwindungssteif, z.B. als metallisches Strangpreßprofil oder metallisches Ziehteil ausgebildet. Im Falle des Ausführungsbeispieles hat er eine rundum in sich geschlossene, kastenartige Querschnittsform. Der Träger 1 bildet mit seiner Unterseite 5 einen Standbereich. Gegebenenfalls sind nicht dargestellte Gumminoppen als Standfüße in die Unterseite 5 des Trägers 1 eingebracht. An dem einen Ende des Trägers 1 ist auf dessen Oberseite ein Winkel 6 als Halterung für das Obermesser 7 befestigt. Bei Ausbildung des Schneidegerätes als Rollenschneider (nicht dargestellt) wären an beiden Enden des Trägers 1 die Halterungen für die Führungsschiene des Rollenmessers fixiert.

Die Schnittgut-Auflagefläche 2 ist ein ebenes, metallisches Blech, dessen trägerseitige Kante 8 nach unten abgewinkelt und in einer in die Oberfläche des Trägers 1 in dessen Längsrichtung 3 verlaufend eingebrachten Nut 9 einliegend befestigt ist. Die Abwinklung ist aus einer in Fig. 2 eingezeichneten Schnittdarstellung der Auflagefläche 2 ersichtlich. Der schneidbereichferne Standfuß des Schneidegerätes ist durch die nach unten abgewinkelte, zum Untermesser 4 parallele Außenkante 10 des die Auflagefläche 2 formenden Bleches gebildet. Zur Vermeidung einer Verletzungsgefahr ist die Außenkante 10 die Außenseite einer Umbördelung des die Auflagefläche 2 bildenden Bleches. Es können die schneidbereichfernen Standfüße auch durch auf die Außenkante 10 aufgesetzte Gummi-oder Kunststoffüße gebildet sein. Die Abwinklung bildet einen spitzen Winkel 12 mit der Auflagefläche 2.

Die im wesentlichen rechtwinklig zum Untermesser 4 verlaufenden Kanten 13,14 der Auflagefläche 2 sind durch aus Kunststoff gespritzte Seitenteile 15,16 abgedeckt, die mittels nach innen stehender Wandteile (30,31) unter die Enden des Trägers (1) und die Außenkante (10) der Abwinklung (11) reichen und dadurch einen Standfuß bilden oder tragen. Mit horizontalen Abwinklungen 18 liegen die Seitenteile 15,16 in Montageendstellung auf der Auflagefläche 2 auf. Ihre einander zugewandt liegenden Kanten 19,20 bilden in Montageendstellung Anlagekanten zur Ausrichtung des Schnittgutes.

Die Seitenteile 15,16 stehen mit ihren untermesserseitigen Enden 21,22 über die Auflagefläche 2 hinaus und decken die beiden Trägerenden 23,24 ab. Innerhalb der Seitenwände 25,26 des Trägers 1 ist der Antriebsschieber 27 nach außen abgedeckt angeordnet.

Das Untermesser 4 ist bezüglich seiner Deckflächen in Horizontallage auf der Oberseite 28 des Trägers 1 befestigt.

## Patentansprüche

1. Handbetätigtes Schneidegerät für flächenförmiges Schnittgut, insbesondere Papierschneidegerät, mit
- einem Untermesser (4) und
- einem gegenüber dem Untermesser (4) beweglich gelagerten, von Hand bedienbaren Obermesser (7), wobei das Untermesser (4) an einem sich mit seiner Längsachse über die gesamte Länge des Untermessers (4) erstreckenden, biegefesten Träger (1) befestigt oder Teil dieses Trägers (1) ist,
- dessen begrenzte Breite (2) sich auf den der Schnittebene benachbarten Bereich des Schneidgerätes beschränkt,
- der die schneidbereichsseitige Abstützung des Schneidegerätes bildet oder enthält,
- der das Obermesser (7) trägt bzw. lagert und
- an dem eine Schnittgut-Auflagefläche (2) als gesondertes Bauteil in Form eines ebenen, metallischen Bleches befestigt ist, dessen trägerseitige Kante (8) nach unten abgewinkelt ist, dadurch gekennzeichnet,
- daß die trägerseitige Kante (8) in einer in die Oberfläche des Trägers (1) in dessen Längsrichtung (3) verlaufend eingebrachten Nut (9) einliegend befestigt ist und
- daß die im wesentlichen rechtwinklig zum Untermesser (4) verlaufenden Kanten (13, 14) der Schnittgut-Auflagefläche (2) durch aus Kunststoff gespritzte Seitenteile (15, 16) abgedeckt sind, die mit ihren untermesserseitigen Enden (21, 22) rechtwinklig zum Untermesserverlauf über die Auflagefläche (2) hinausstehen und die beiden Trägerenden abdecken.

2. Schneidegerät nach Anspruch 1, dadurch gekennzeichnet, daß seine schneidbereichferne Abstützung durch die nach unten stehende, zum Untermesser (4) parallele Außenkante (1) einer Abwinklung (11) der Schnittgut-Auflagefläche (2) gebildet ist.

3. Schneidegerät nach Anspruch 2, dadurch gekennzeichnet, daß die Abwinklung (11) mit der Schnittgut-Auflagefläche (2) einen spitzen Winkel (12) bildet.

4. Schneidegerät nach Anspruch 2 oder 3, dadurch gekennzeichnet, daß die Seitenteile (15, 16) mittels nach unten stehender Wandteile (30, 31) unter die Enden des Trägers (1) und die Außenkante (10) der Abwinklung (11) reichen und dadurch einen Standfuß bilden oder tragen.

5. Schneidegerät nach einem oder mehreren der vorhergehenden Ansprüche, dadurch gekennzeichnet, daß die Seitenteile (15, 16) mit horizontalen Abwinklungen (18) auf der Auflagefläche (2) einander zugewandt aufliegen und daß deren einander zugewandt liegenden, zueinander parallele Kanten (19, 20) Anlagekanten zur Ausrichtung des Schnittgutes bilden.

6. Schneidegerät nach einem oder mehreren der vorhergehenden Ansprüche, dadurch gekennzeichnet, daß der Träger (1) ein metallisches Strangpreßprofil oder ein metallisches Ziehteil ist.

7. Schneidegerät nach einem oder mehreren der Ansprüche 1 bis 5, dadurch gekennzeichnet, daß der Träger (1) aus einem Kunststoff gespritzt ist.

8. Schneidegerät nach einem oder mehreren der vorhergehenden Ansprüche, dadurch gekennzeichnet, daß die Antriebsteile einer Anpreßschiene (27) und/oder einer Anschlagschiene für das Schnittgut am Träger (1), insbesondere innerhalb der Trägerseitenwände (25, 27) nach außen abgedeckt angeordnet sind.

9. Schneidegerät nach einem oder mehreren der vorhergehenden Ansprüche, gekennzeichnet durch eine rundum in sich geschlossene, kastenartige Querschnittsform des Trägers (1).

10. Schneidegerät nach einem oder mehreren der Ansprüche 1 bis 8, gekennzeichnet durch eine U-artige Querschnittsform mit vertikal ausgerichteten U-Schenkeln.

11. Schneidegerät nach einem oder mehreren der vorhergehenden Ansprüche, dadurch gekennzeichnet, daß das Untermesser (4) bezüglich seiner Deckflächen in Horizontallage auf der Oberseite (28) des Trägers (1) befestigt ist.

12. Schneidegerät nach einem oder mehreren der vorhergehenden Ansprüche, dadurch gekennzeichnet, daß die obenliegenden Flächen von Untermesser (4) und Auflagefläche (2) miteinander gleichebig sind.

## Claims

1. Manually operated cutting device for material in sheet form to be cut, in particular a paper-cutting device, having
- a lower blade (4) and
- a manually operable upper blade (7) mounted to move relative to the lower blade (4), the lower blade (4) being secured on a flexurally rigid beam (1) extending with its longitudinal axis over the entire length of the lower blade (4), or being part of this beam
- the limited width (2) of which is restricted to that region of the cutting device which adjoins the cutting plane,
- which forms or contains the support of the cutting device on the cutting-region side,
- which supports or provides a mounting for the upper blade (7) and
- on which is secured a supporting surface (2) for the material to be cut, as a separate component in the form of a flat metallic sheet, the edge (8) of which on the beam side is angled downwards, characterized in that
- the edge (8) on the beam side is secured resting in a groove (9) made in the surface of the beam (1) and running in the longitudinal direction (3) of the latter and
- the edges (13, 14) of the supporting surface (2) for the material to be cut, which run essentially at right angles to the lower blade (4), are covered by side pieces (15, 16) moulded from plastic which protrude beyond the supporting surface (2) with their ends (21, 22) on the lower-blade side, at right angles to the course of the lower blade, and cover the two beam ends.

2. Cutting device according to claim 1, characterized in that its support remote from the cutting region is formed by the downward-pointing outer edge (1), parallel to the lower blade (4), of an angled portion (11) of the supporting surface (2) for the material to be cut.

3. Cutting device according to claim 2, characterized in that the angled portion (11) forms an acute angle (12) with the supporting surface (2) for the material to be cut.

4. Cutting device according to claim 2 or 3, characterized in that the side pieces (15, 16) extend by means of downward-pointing wall parts (30, 31) below the ends of the beam (1) and the outer edge (10) of the angled portion (11) and thereby form or bear a foot.

5. Cutting device according to one or more of the preceding claims, characterized in that the side pieces (15, 16) rest facing one another with horizontal angled portions (18) on the supporting surface

(2) and in that their mutually facing, mutually parallel edges (19, 20) form locating edges for aligning the material to be cut.

6. Cutting device according to one or more of the preceding claims, characterized in that the beam (1) is a metallic extruded section or a metallic drawn part.

7. Cutting device according to one or more of claims 1 to 5, characterized in that the beam (1) is moulded from a plastic.

8. Cutting device according to one or more of the preceding claims, characterized in that the drive parts of a clamping rail (27) and/or of a feeding rail for the material to be cut are arranged on the beam (1), in particular inside the side walls (25, 27) of the beam so as to be covered with respect to the outside.

9. Cutting device according to one or more of the preceding claims, characterized by a box-shaped cross-sectional shape, closed all the way round, of the beam (1).

10. Cutting device according to one or more of claims 1 to 8, characterized by a U-shaped cross-sectional shape with vertically oriented U limbs.

11. Cutting device according to one or more of the preceding claims, characterized in that, with regard to its covering surfaces, the lower blade (4) is secured in a horizontal position on the upper side (28) of the beam (1).

12. Cutting device according to one or more of the preceding claims, characterized in that the upper surfaces of lower blade (4) and supporting surface (2) lie in the same plane.

## Revendications

1. Appareil de coupe à la main pour couper du matériau plan, notamment massicot à papier, comprenant
- une lame inférieure (4) et
- une lame supérieure (7) montée mobile par rapport à la lame inférieure (4) et pouvant être actionnée à la main, dans lequel la lame inférieure (4) est fixée à ou fait partie d'une monture (1) rigide en flexion et s'étendant par son axe longitudinal sur toute la longueur de la lame inférieure (4), monture
- dont la largeur limitée (29) est restreinte à la zone voisine du plan de coupe de l'appareil,
- qui forme ou renferme l'appui de l'appareil du côté de la zone de coupe,
- qui porte ou sert d'élément de montage pour la lame supérieure (7) et
- à laquelle est fixée, comme pièce séparée, une surface de support (2) pour le matériau à couper, sous la forme d'une tôle métallique plane dont le bord (8) situé du côté de la monture est coudé vers le bas, caractérisé en ce
- que le bord (8) côté monture est engagé et fixé dans une rainure (9) ménagée dans le dessus de la monture (1) et s'étendant dans le sens de la longueur de celle-ci et
- que les bords (13, 14) sensiblement perpendiculaires à la lame inférieure (4) de la surface de support (2) pour le matériau à couper, sont recouverts par . des parties latérales (15, 16) en matière plastique moulée par injection, lesquelles, par leurs extrémités (21, 22) côté lame inférieure, dépassent de la surface de support (2), à angle droit par rapport à l'étendue de la lame inférieure, et recouvrent les deux extrémités de la monture.

2. Appareil selon la revendication 1, caractérisé en ce que son appui du côté éloigné de la zone de coupe est formé par le bord extérieur (10), dirigé vers le bas et parallèle à la lame inférieure (4), d'une partie marginale repliée (11) de la surface de support (2) pour le matériau à couper.

3. Appareil selon la revendication 2, caractérisé en ce que la partie repliée (11) forme un angle aigu (12) avec la surface de support (2) pour le matériau à couper.

4. Appareil selon la revendication 2 ou 3, caractérisé en ce que les parties latérales (15, 16), par des éléments de paroi (30, 31 ) prévus en bas de ces parties latérales, s'engagent sous les extrémités de la monture (1) et le bord extérieur (10) de la partie repliée (11), pour former ainsi ou pour porter un pied de l'appareil.

5. Appareil selon une ou plusieurs des revendications précédentes, caractérisé en ce que les parties latérales (15, 16) s'appliquent sur la surface de support (2) par des portions coudées horizontales (18) dirigées l'une vers l'autre et que les bords (19, 20) dirigés l'un vers l'autre et parallèles entre eux de ces portions forment des rebords d'arrêt pour l'alignement du matériau à couper.

6. Appareil selon une ou plusieurs des revendications précédentes, caractérisé en ce que la monture (1) est un profilé métallique extrudé ou une pièce métallique emboutie.

7..Appareil selon une ou plusieurs des revendications 1 à 5, caractérisé en ce que la monture (1) est obtenue par moulage par injection d'une matière plastique.

8. Appareil selon une ou plusieurs des revendications précédentes, caractérisé en ce que les pièces de commande d'une barre presse-papier (27) et/ou d'une barre de butée pour le matériau à couper, sont disposées sur la monture (1), en particulier à l'intérieur des parois latérales (25, 27) de la monture, en étant recouvertes vers l'extérieur.

9. Appareil selon une ou plusieurs des revendications précédentes, caractérisé en ce que la monture possède en section droite une forme en caisson qui est fermée en elle-même circonférentielle- ment

10. Appareil selon .une ou plusieurs des revendications 1 à 8, caractérisé par une forme en U en section droite, les branches du U étant orientées verticalement.

11. Appareil selon une ou plusieurs des revendications précédentes, caractérisé en ce que la lame inférieure (4) est fixée avec ses faces de recouvrement en position horizontale sur le dessus (28) de la monture (1).

12. Appareil selon une ou plusieurs des revendications précédentes, caractérisé en ce que les dessus de la lame inférieure (4) et de la surface de support (2) sont situés dans le même plan.
